# EUROPÄISCHE PATENTSCHRIFT

(11) **EP 0 121 048 B1**
(45) Veröffentlichungstag und Bekanntmachung des Hinweises auf die Patenterteilung: **06.05.1987**
(21) Anmeldenummer: 84101149.7
(22) Anmeldetag: 04.02.1984
(51) Int. Cl.: G08B 29/00

(54) **Schaltungsanordnung zur Störpegel-Überwachung von Meldern, die in einer Gefahrenmeldeanlage angeordnet sind**
Circuit arrangement for the interference level control of detectors, arranged in a danger detection device
Mise en place de circuit pour le contrôle du niveau d'interférence des détecteurs connectés dans une installation de détecteurs de danger

(30) Priorität: 04.03.1983 CH 1182/83
(43) Veröffentlichungstag der Anmeldung: 10.10.1984
(73) Patentinhaber: CERBERUS AG, CH-8708 Männedorf (CH)
(72) Erfinder: Waegli, Peter, Dr. phil., CH-8646 Jona-Wagen (CH); Temperli, Stefan, CH-8712 Stäfa (CH)
(74) Vertreter: Grieskamp, Johannes Peter

## Beschreibung

Die Erfindung betrifft eine Schaltungsanordnung zur Störpegel-Ueberwachung von Meldern, die in einer Gefahrenmeldeanlage angeordnet sind, wobei jeder Melder einen Alarmspeicher und Stromkreise enthält, die eine Alarmschwelle erzeugen, das Signal vom Meldedetektor mit der Alarmschwelle vergleichen und bei Ueberschreiten des Signals vom Meldedetektor über die Alarmschwelle der Alarmspeicher unter Alarmgabe gesetzt wird.

Gefahrenmeldeanlagen sind zur Meldung von Gefahren wie zum Beispiel Einbrüche, Diebstahl, Feuer, Rauch, Gase usw. vorgesehen. Für jede dieser Gefahren sind besondere Meldertypen entwickelt worden. So gibt es Intrusions-, Feuer-, Rauch-, Wärme-, Gas-Melder. Diese Melder können in den Gefahrenmeldeanlagen installiert sein. Hierbei können verschiedene Meldertypen in einer Anlage vereinigt sein. Solche Gefahrenmeldeanlagen müssen stets funktionsbereit sein. Daher werden sie in bestimmten Zeitabständen auf ihre Funktionstüchtigkeit überprüft. Diese Ueberprüfung gilt sowohl für die gesamte Anlage einschliesslich Zentrale wie auch für jeden einzelnen Melder. Die Ueberprüfung auf Funktionstüchtigkeit schliesst auch die Anzeige über den augenblicklichen Zustand eines jeden Melders ein. Wenn zum Beispiel ein Melder in den Alarmzustand gebracht worden ist, so muss er durch das Bedienungspersonal wieder zurückgestellt werden, damit er wieder funktionstüchtig ist.

Bei einem im Anmeldereigenen Prospekt « IR-5-M beschriebenen Melder erfolgt die Angabe über seinen Alarmzustand durch einen sogenannten Alarmspeicher, der bei Auslösung des Alarms gesetzt wird. Dies bewirkt, dass eine Lampe am Melder aufleuchtet. Die Bedienungsperson, die nach Alarmauslösung sämtliche Melder einer Gefahrenmeldeanlage zu überprüfen hat, wird den Melder, der den Alarm ausgelöst hat, erkennen und den Melder wieder in seinen normalen, funktionstüchtigen Ruhezustand bringen. Ein solcher funktionstüchtiger Ruhezustand wird durch äussere Einflüsse, die teilweise nicht im Steuerbereich der Bedienungsperson oder der Anlage liegen, stark beeinträchtigt. Solche äusseren Einflüsse sind zum Beispiel Luftturbulenzen, Luftverunreinigungen, Temperaturschwankungen und Strahlungseinflüsse. Die ungünstigen Einflüsse rühren auch von Ursachen her, die innerhalb des einzelnen Melders bzw. der Gefahrenmeldeanlage liegen wie zum Beispiel Alterungserscheinungen und somit Defekte in den elektronischen Bauteilen. Dieser bekannte Melder ist Ausgangpunkt für den Oberbegriff des Anspruchs 1.

Bei einem anderen in der EPA 0 070 449 beschriebenen Melder soll die durch Alterung seiner Bauteile und durch die Melderverschmutzung bedingte Störanfälligkeit dadurch behoben werden, dass in der Zentrale für jeden Melder ein mittlerer Meidermesswert gebildet wird, der als Melderruhewert aus den jeweiligen vorangehenden Meldermesswerten abgeleitet und in einem dafür vorgesehenen Speicher als aktueller Ruhewert gespeichert wird. Bei jedem Abfragezyklus wird für jeden Melder die Differenz aus seinem aktuellen Messwert und seinem letztgespeicherten Ruhewert gebildet. Diese Differenzen werden zur Bildung eines aktuellen Vergleichswerts herangezogen, der in einem dafür vorgesehenen Vergleichswertspeicher gespeichert wird. Dieser aktuelle Vergleichswert wird in einer Vergleichseinrichtung mit einem vorgegebenen Grenzwert verglichen. Ist dieser aktuelle Vergleichswert kleiner als der vorgegebene Grenzwert, so wird aus dem aktuellen Meldermesswert und dem gespeicherten Ruhewert ein neuer Ruhewert gebildet. Dieser wird für den nächsten Verarbeitungszyklus in den Ruhewertspeicher eingeschrieben. Ist der aktuelle Vergleichswert gleich gross oder grösser als der vorgegebene Grenzwert, so wird von der Vergleichseinrichtung eine Anzeigeeinrichtung angesteuert, die Alarm bzw. Störung oder ein sonstiges Ereignis anzeigt. Die in der Zentrale angeordnete Elektronik ist ziemlich aufwendig und auch störanfällig, da sie genau zwischen den einzelnen Meldern unterscheiden muss.

Die Erfindung hat die Aufgabe, diese Nachteile zu beseitigen und die Störanfälligkeit frühzeitig zu erkennen, die sowohl von äusseren Einflüssen (z. B. Aenderung der Umgebungstemperatur, Luftturbulenzen, Luftverunreinigungen und Strahlungseinflüsse) als auch von inneren Ursachen (Alterungserscheinungen und Exemplarstreuungen der elektronischen Bauteile des Melders) herrührt. Hierzu ist jeder Melder sozusa- = gen autonom ausgerüstet, sodass in die Zentrale weniger Elektronik eingebaut werden muss. Der Testbetrieb kann am Melder selbst oder von der Zentrale aus gesteuert werden. Insbesondere ist diese Störpegelüberwachung auch während der aktiven Betriebszeit der betreffenden Melder möglich. Da jeder Melder die inneren und äusseren Störungen kompensiert, stellt er seinen optimalen Empfindlichkeitsbereich ein, ohne die Zentrale über die häufig langen Verbindungsleitungen benutzen zu müssen. In jedem Melder wird der Arbeitspunkt berücksichtigt. Die Melder tauschen untereinander die Information bzw. Alarm und Störungsanzeige aus und benötigen nicht die Zentrale. Hierdurch werden zwischen der Zentrale und den Meldern weniger Verbindungsleitungen benötigt, und die Priorität des ersten Melders mit der Störungsanzeige ist gewährleistet. Ebenfalls wird die Stromversorgung eines jeden Melders überwacht.

Die Aufgabe wird durch die im Patentanspruch 1 aufgeführten Merkmale gelöst.

Ein Ausführungsbeispiel der Erfindung wird an Hand der Zeichnung näher erläutert. Es zeigen :
Figuren 1 und 2 in grafischer Darstellung die Anordnung der Störalarm- und Alarmschwellen zum Arbeitspunkt des Signales, das der Detektor des Melders erzeugt ;
Figur 3 eine elektronische Blockschaltung, in die die Erfindung eingebaut ist.

In der Figur 1 ist auf der Abszisse die Zeit t aufgetragen. Die Ordinate zeigt die Spannung U. Der Arbeitspunkt des Ausgangssignals, das der Detektor 4 des Melders auf Grund von Umweltbedingungen wie zum Beispiel Feuer, Brand, Strahlung usw. erzeugt, ist in der Figur 1 als eine Gerade 1 dargestellt. Das Ausgangssignal des Detektors (Fig. 3) zeigt im Zeitintervall t1 ein normales Rauschen. Im Zeitintervall t2 zeigt das Ausgangssignal des Detektors ein erhöhtes Störrauschen, das durch interne oder externe Störquellen bedingt ist. Bei Ueberschreiten des Schwellwertes 2 wird gemäss der Erfindung ein Störalarm ausgelöst. Dies wird im Zusammenhang mit der Fig. 3 näher diskutiert. In der Figur 1 ist die Störschwelle 2 nur auf einer Seite des Arbeitspunktes 1 gezeichnet. Diese Störschwelle kann ohne Weiteres doppelseitig ausgeführt sein. Im Zeitintervall t3 ist ein Alarm dargestellt. Wenn das Ausgangssignal die obere Alarmschwelle 3 überschreitet und/oder die untere Alarmschwelle 3' unterschreitet, wird mit Hilfe der Schaltung der Fig. 3 ein Alarm ausgelöst.

Die Fig. 2 zeigt die Verhältnisse des Ausgangssignals mit einem sich ändernden Arbeitspunkt. Diese Veränderung des Arbeitspunktes kann durch die Alterungsprozesse der elektronischen Bauelemente, durch die Exemplarstreuung der betreffenden elektronischen Bauelemente oder durch Temperaturänderungen entstehen. Die Arbeitspunktänderung geschieht unkontrolliert. Man kann Betrag und Richtung dieser Arbeitspunktänderung nicht voraussehen. Auf der Abszisse der Fig. 2 sind sowohl die Zeit t als auch die Streuung der Exemplare N aufgetragen. Die Ordinate zeigt die Spannung U. Es sei angenommen, dass der Arbeitspunkt des Ausgangssignals des Detektors des Melders (Fig. 3) sich in Form einer leicht ansteigenden Kurve ändert. Um diesen Arbeitspunkt bewegt sich das Ausgangssignal, welches in dieser Figur als normales Rauschen gezeichnet ist. Die Störalarmschwelle 2 hält zu der Kurve 1 des Arbeitspunktes des Ausgangssignals den gleichen Abstand. Sie kann auch als doppelseitige Schwelle 2, 2', wie gestrichelt dargestellt, ausgeführt werden. Die Alarmschwellen 3 und 3' berücksichtigen in gleicher Weise die Kurve 1 des sich ändernden Arbeitspunktes ; d. h. gleicher Abstand.

Im Folgenden wird die Wirkungsweise der Erfindung an Hand des Ausführungsbeispieles der Fig. 3 diskutiert. Der Detektor 4 erzeugt ein Ausgangssignal. das den Umweltsbedingungen entspricht. Bei normaler Umweltbedingung erzeugt der Detektor ein Ausgangssignal, das in der Fig. 1 (Zeit t1) bzw. in Fig. 2 als normales Rauschen gezeichnet ist. In diesem Fall erfolgt keine Auswertung in der Schaltung der Fig. 3. Der Schwellenwertgenerator 5 erzeugt die Schwellen 2, 2'. 3. 3' (Fig. 1, 2). Die Filter 7 und 18 sorgen für eine Filterung des Detektorsignales (Fig. 3).

Es sei nun angenommen, dass eine Störung aufgetreten ist, die entweder interne oder externe Ursachen haben kann. Das Ausgangssignal des Detektors hat nun höhere Amplituden, wie es im Zeitraum t2 der Fig. 1 gezeichnet ist. Diese höheren Amplituden gelangen über Verstärker 6, Leitung 8 in den Komparator 9, der sie mit den Schwellen 2, 2' vergleicht. Wenn das Ausgangssignal eine dieser Schwellen überschreitet bzw. unterschreitet, erzeugt der Komparator 9 ein Signal auf der Leitung 91, das zur Logikschaltung 92 gelangt. Diese setzt bei der Eingabe geeigneter Zustandsignale Z1 den Alarmspeicher 10 über die ODER-Schaltung 95. Der Alarmspeicher wird ohne Alarmgabe gesetzt. Die Zustandsignale, die entweder am Melder selbst programmiert oder von der Zentrale an den Melder übermittelt werden, geben den Zustand des Melders oder der Anlage an wie z. B. « eingeschaltet' oder « testbetrieb ». Der Alarmspeicher 10 gibt ein Ausgangssignal auf die Logik 11, die bei Vorhandensein entsprechender Zustandssignale Z2 (z. B. « eingeschaltet oder « Testbetrieb •) eine Anzeige 12 einschaltet, die am Melder angeordnet ist. Diese Anzeige kann optisch oder akustisch ausgeführt sein. Die Fig. 3 zeigt eine LED-Anzeige. Der Alarmspeicher 10 gibt das gleiche Signal auf die Logik 13, die über den Ausgang 131 ein entsprechendes Signal auf die Zentrale oder an andere Melder gibt. Hierdurch wird die Störung des Melders an ihm selbst und in der Zentrale angezeigt.

Es sei nun angenommen, dass das Ausgangssignal des Detektors 4 die Alarmschwellen 3, 3' überschreitet bzw. unterschreitet. Dies bedeutet einen Alarm. Das Detektorsignal gelangt über Verstärker 6, Leitung 8 auf den Komparator 9 und wird mit den Alarmschwellen verglichen. Der Komparator 9 gibt über Leitungen 94 ein Alarmsignal auf die Logikschaltungen 11, 14 und 93. Bei geeigneter Eingabe von zustandssignalen Z2 lässt die Logikschaltung 11 die Anzeige 12 aktivieren. Die Logikschaitung 14 steuert bei Eingabe geeigneter Zustanssignale Z3 (« eingeschaltet oder « Testbetrieb » das Alarmrelais 15 an, dessen Kontakte in der Zentrale Alarm erzeugen. Die Logikschaltung 93 setzt bei Eingabe geeigneter Zustandssignale Z4 (z. B. « eingeschaltet oder « Testbetrieb " über die ODER-Schaltung 95 den Alkarmspeicher 10. Dieser steuert die Logik 13 an, welche über Ausgang 131 ein entsprechendes Signal in die Zentrale bzw. an die anderen Melder gibt. Hiermit wird anderen Meldern und auch der Zentrale angezeigt, dass ein Melder in Alarmzustand ist. Die Zentrale leitet nun die entsprechenden Gegenmassnahmen zur Bekämpfung des Alarmzustandes ein. Diejenigen anderen Melder, die dieses Signal erhalten haben. werden über die Leitung 132 daran gehindert. dass deren Alarmspeicher 10 durch einen normalen Alarm gesetzt werden kann. Durch diese Massnahme erhält der Melder. der zuerst den Alarm ausgelöst hat, Priorität gegenüber den anderen Meldern. An dieser Stelle sei darauf hingewiesen, dass die anderen Melder die gleiche elektronische Schaltung haben können wie die Fig. 3 zeigt.

Der obere Teil der Fig. zeigt die konstante Stromversorgung des Melders mit der Ueberwachungsschaltung 17. Die Ueberwachungsschaltung 17 spricht an, wenn der Toleranzbereich der Speisespannung 16 durch irgendwelche äusseren Umstände unterschritten oder überschritten wird. Sie gibt ein Steuersignal auf Logik 14, welche das Alarmrelais 15 ansteuert. Die Kontakte des Alarmrelais 15 geben an die Zentrale den Alarm, dass der Melder wegen schlechter Stromversorgung gestört ist.

## Patentansprüche

1. Schaltungsanordnung zur Störpegel-Ueberwachung von Meldern, die in einer Gefahrenmeldeanlage angeordnet sind, wobei jeder Melder einen Alarmspeicher (10) und Stromkreise (5, 9) enthält, die eine Alarmschwelle (3, 3') erzeugen, das Signal vom Meldedetektor (4) mit der Alarmschwelle (3, 3') vergleichen und bei Ueberschreiten des Signals vom Meldedetektor über die Alarmschwelle der Alarmspeicher (10) unter Alarmgabe gesetzt wird, dadurch gekennzeichnet, dass die Stromkreise (5, 9) zusätzlich mindestens eine Störalarmschwelle (2, 2') bezüglich des Arbeitspunktes (1) des Signales aus dem Detektor (4) unter Berücksichtigung der Arbeitspunktverschiebung erzeugen, die unterhalb der momentanen Alarmschwelle liegt, und bei Ueberschreiten der Störalarmschwelle durch das Signal des Detektors (4) den Alarmspeicher (10) ohne Alarmgabe setzen.

2. Schaltungsanordnung nach Anspruch 1, dadurch gekennzeichnet, dass eine Anzeigeeinrichtung (12) den gesetzten Zustand des Alarmspeichers (10) nur bei einer bestimmten Umschaltung (Z2) der Gefahrenmeldeanlage von einem Zustand in den anderen Zustand anzeigt.

3. Schaltungsanordnung nach Anspruch 1, dadurch gekennzeichnet, dass die Stromkreise (5, 9) im Melder oder in der Zentrale angeordnet sind.

4. Schaltungsanordnung nach Anspruch 2, dadurch gekennzeichnet, dass die Stromkreise einen Schwellwertgenerator (5) zur Erzeugung von Alarmschwellen (3, 3') und reduzierter Alarmschwellen (2, 2') enthalten.

5. Schaltungsanordnung nach Ansprüchen 1 und 4, dadurch gekennzeichnet, dass der Schwellwertgenerator (5) die Schwellenwerte (2, 2', 3, 3') so erzeugt, dass sie langsamen Aenderungen des Arbeitspunktes (1) des Detektorsignales folgen.

6. Schaltungsanordnung nach Anspruch 1, dadurch gekennzeichnet, dass auf der Eingangsseite des Alarmspeichers (10) eine Verknüpfungsschaltung (92) vorgesehen ist, die bei Ueberschreitung der reduzierten Alarmschwelle (2, 2') durch das Detektorsignal den Alarmspeicher (10) setzt, wenn mindestens Teile der Gefahrenmeldeanlage im Testbetrieb sind.

7. Schaltungsanordnung nach Anspruch 1, dadurch gekennzeichnet, dass auf der Eingangsseite des Alarmspeichers (10) eine Verknüpfungsschaltung (92) vorgesehen ist, die bei Ueberschreitung der reduzierten Alarmschwelle (2, 2') durch das Detektorsignal den Alarmspeicher (10) setzt, wenn der Melder im Testbetrieb ist.

8. Schaltungsanordnung nach Anspruch 1, dadurch gekennzeichnet, dass jeder Melder ein bistabiles Relais (15) zur Alarmgabe vom Melder zur Zentrale enthält.

9. Schaltungsanordnung nach Anspruch 1, dadurch gekennzeichnet, dass ein Stromkreis (14, 17) zur Ueberwachung der Stromversorgung (16) des Melders vorgesehen ist, der das bistabile Relais (15) in den Alarmzustand bringt, wenn die Speisespannung einen bestimmten Wert unterschreitet.

## Claims

1. An electronic circuit arrangement for monitoring a signal noise-layer of detectors being arranged in a danger detecting system wherein each detector comprises an alarm storage (10) and circuits (5, 9) generating an alarm threshold (3, 3') and comparing the output signal generated by the detector (4) with the alarm threshold (3, 3'), the alarm storage (10) being set in an alarm state when the output signal from the detector exceeds the threshold value of the alarm storage (10), characterized in that the circuits (5, 9) generate additionally at least one noise-level warning threshold (2, 2'), related to a working point level (1) of said output signal from the detector (4) considering a displacement of said working point level, said noise-level warning level threshold (2, 2') being lower than the actual alarm threshold, and that said circuits (5, 5') set said alarm storage (10) into a predetermined state without transmitting an alarm signal when said output signal from said detector (4) exceeds said noise-level warning threshold.

2. Electronic circuit arrangement according to claim 1, characterized in that an indicator means (12) indicates said predetermined state of said alarm storage (10) only if the alarm system assumes a predetermined change-over (22) from one state into another state.

3. Electronic circuit arrangement according to claim 1, characterized in that the circuits (5, 9) are located within the detector or within the central control unit.

4. Electronic circuit arrangement according to claim 2, characterized in that the circuits comprise a threshold value generator (5) for generating alarm thresholds (3, 3') and reduced alarm thresholds (2, 2').

5. Electronic circuit arrangement according to claims 1 and 4, characterized in that the threshold value generator (5) generates the threshold values (2, 2', 3, 3') in such manner that said values are changed dependent on slow changes in said working point level.

6. Electronic circuit arrangement according to claim 1, characterized in that at the input side of the alarm storage (10) there is provided a logic circuit (92) which sets the alarm storage (10) when the level of said reduced alarm threshold (2, 2') is exceeded by the detector output signal and when at least part of the alarm system is in the monitoring state.

7. Electronic circuit arrangement according to claim 1, characterized in that at the input side of the alarm storage (10) there is provided a logic circuit (92) which sets the alarm storage (10) when the level of said reduced alarm threshold (2, 2') is exceeded by the detector output signal and when the alarm system is in the monitoring state.

8. Electronic circuit arrangement according to claim 1, characterized in that each detector comprises a bistable relay (15) for transmitting an alarm signal from said detector to a central control unit.

9. Electronic circuit arrangement according to claim 1, characterized in that a logic circuit (14, 17) for monitoring the supply voltage (16) of the detector is provided which moves the bistable relay into the alarm condition when the supply voltage falls below a predetermined value.

## Revendications

1. Montage pour contrôler le niveau de perturbation de transmetteurs qui sont disposés dans un système avertisseur de danger, et dans lequel chaque transmetteur contient une mémoire d'alarme (10) et des circuits (5, 9) qui produisent un seuil d'alarme (3, 3') comparent le signal du détecteur de signalisation (4) au seuil d'alarme (3, 3') et dans lequel, lorsque le signal du détecteur de signalisation dépasse le seuil d'alarme, la mémoire d'alarme (10) est activée de manière à délivrer une alarme, caractérisé par le fait que les circuits (5, 9) produisent, en outre, au moins un seuil d'alarme de perturbation (2, 2') par rapport au point de fonctionnement (1) du signal sortant du détecteur (4), en tenant compte du décalage de ce point de fonctionnement, qui est inférieur au seuil d'alarme instantané, et activent la mémoire d'alarme (10) sans la délivrance d'une alarme lorsque le signal du détecteur (4) tombe au-dessous du seuil d'alarme de perturbation.

2. Montage suivant la revendication 1, caractérisé par le fait qu'un dispositif indicateur affiche l'état activé de la mémoire d'alarme (10) uniquement dans le cas d'une commutation déterminée (Z2) du système avertisseur de danger d'un état dans l'autre.

3. Montage suivant la revendication 1, caractérisé par le fait que les circuits (5, 9) sont disposés dans le transmetteur ou dans le central.

4. Montage suivant la revendication 2, caractérisé par le fait que les circuits contiennent un générateur de valeurs de seuil (5) pour la production de seuils d'alarme (3, 3') et de seuils d'alarme réduits (2, 2').

5. Montage suivant les revendications 1 et 4, caractérisé par le fait que le générateur de valeurs de seuil (5) produit des valeurs de seuil (2, 2', 3. 3') de telle sorte qu'elles suivent des variations lentes du point de fonctionnement (1) du signal du détecteur.

6. Montage suivant la revendication 1, caractérisé par le fait que sur le côté entrée de la mémoire d'alarme (10) se trouve prévu un circuit logique (92) qui, lors du dépassement du seuil d'alarme réduit (2, 2') par le signal du détecteur, active la mémoire d'alarme (10) lorsqu'au moins des parties du système avertisseur de danger sont dans le fonctionnement de test.

7. Montage suivant la revendication 1, caractérisé par le fait que sur le côté entrée de la mémoire d'alarme (10) se trouve prévu un circuit logique (92) qui, lors du dépassement de seuil d'alarme réduit (2, 2') par le signal du détecteur, active la mémoire d'alarme (10) lorsque le transmetteur est dans le fonctionnement de test.

8. Montage suivant la revendication 1, caractérisé par le fait que chaque transmetteur contient un relais bistable (15) servant à provoquer la délivrance d'une alarme par le transmetteur au central.

9. Montage suivant la revendication 1, caractérisé par le fait qu'il est prévu un circuit (14, 17) servant à contrôler l'alimentation en courant (16) du transmetteur et qui place le relais bistable (15) dans l'état d'alarme lorsque la tension d'alimentation tombe au-dessous d'une valeur déterminée.
